# EUROPÄISCHE PATENTSCHRIFT

(11) **EP 0 108 906 B1**
(45) Veröffentlichungstag und Bekanntmachung des Hinweises auf die Patenterteilung: **07.01.1988**
(21) Anmeldenummer: 83109864.5
(22) Anmeldetag: 03.10.1983
(51) Int. Cl.: F25D 21/00

(54) **Verfahren zum Abtauen des Verdampfers einer beispielsweise als Wärmepumpe betriebenen Kältemaschine**
Defrosting method for the evaporator of a refrigerator machine used, for example, as a heat pump
Procédé de dégivrage de l'évaporateur d'une machine frigorifique utilisée par exemple comme pompe à chaleur

(30) Priorität: 15.10.1982 DE 3238354
(43) Veröffentlichungstag der Anmeldung: 23.05.1984
(73) Patentinhaber: SIEMENS AKTIENGESELLSCHAFT, 80333 München (DE)
(72) Erfinder: Gärtner, Franz-Georg, Dr. Dipl.-Phys., D-8500 Nürnberg (DE); Kühl, Dieter, D-8651 Kupferberg (DE); Schweer, Hans Ulrich, D-8501 Brand (DE)

(56) Entgegenhaltungen:
- EP-A- 0 021 151
- EP-A- 0 063 178
- DE-A- 2 945 691
- US-A- 4 156 350
- US-A- 4 173 871
- US-A- 4 328 680

## Beschreibung

Die Erfindung bezieht sich auf ein Verfahren zum Abtauen eines Verdampfers einer als Wärmepumpe arbeitenden Kältemaschine.

Ein solches Verfahren ist in der EP-A-0 063 178 beschrieben, die unter Artikel 54 (3) EPÜ fällt. An sich verläuft das in der nachveröffentlichten Druckschrift beschriebene Verfahren zufriedenstellend. Es führt jedoch bei extremen Wetterlagen zu unangemessen häufigen Abtauvorgängen, welche die Wirtschaftlichkeit herabsetzt. Ferner muss die Grundzeit des Heizbetriebes für jeden Kältemaschinentyp gesondert ermittelt werden. Bei diesem Verfahren wird nach Erreichen eines unteren Grenzwertes einer Zustandsgrösse die Wärmepumpe auf Abtauen geschaltet und eine erste Zeitnahme begonnen. Sobald während des Abtauens die Zustandsgrösse auf einen oberen Grenzwert angestiegen ist, wird die Wärmepumpe von Abtauen auf Heizbetrieb umgeschaltet und zugleich die erste Zeitnahme beendet sowie das Ergebnis der Zeitnahme festgehalten. Der Heizbetrieb wird fortgesetzt, wenn nach einer festgelegten Grundzeit die Zustandsgrösse noch über dem unteren Grenzwert liegt. Die Heizbetrieb wird erneut unterbrochen und der Verdampfer abgetaut, wenn nach Ablauf der Grundzeit der Momentanwert der Zustandsgrösse gleich oder kleiner dem unteren Grenzwert ist. Ferner wird mit Beginn des neuerlichen Abtauens eine zweite Zeitnahme begonnen. Mit der sodann beim Erreichen des oberen Grenzwertes der Zustandsgrösse eintretenden Beendigung des neuerlichen Abtauens wird auch die zweite Zeitnahme beendet und das Ergebnis dieser Zeitnahme festgehalten. Alle folgenden Zeiten des Heizbetriebes werden durch die Grundzeit und einem zu dieser Grundzeit hinzuaddierten Korrekturwert bestimmt, der aus der vorletzten Zeitnahmewert minus dem letzten Zeitnahmewert und einer Konstanten gebildet ist. Die Grundzeit wird werkseitig nach Erfahrungswerten festgelegt.

Es ist auch schon bei Wärmepumpen bekannt, jeweils die tatsächliche Zeit der Enteisung eines Verdampfers festzustellen und mit einer vorbestimmten Zeitspanne zu vergleichen, die für jeden Gerätetyp experimentell festzustellen ist. Ist die tatsächliche Enteisungszeit kürzer als die vorbestimmte Zeitspanne, wird die Zeit zwischen zwei Enteisungen verlängert. Ist die tatsächliche Enteisungszeit jedoch länger als die vorbestimmte Zeitspanne, wird die Zeit zwischen zwei Enteisungen verkürzt (DE-A-2 945 691).

Ein dem vorstehend genannten Verfahren ähnliches Verfahren wird auch bei Kühlgeräten angewandt (US-A-4 156 350).

Aufgabe der Erfindung ist es, das Verfahren nach der EP-A-0 063 178 so abzuwandeln, dass auch bei extremen Wetterlagen die Zahl der Abtauvorgänge ohne Komforteinbusse kleingehalten wird und die werkseitige Ermittlung von konstant bleibenden Orientierungsgrössen--entfallen kann.

Die gestellte Aufgabe wird erfindungsgemäss durch die im Anspruch 1 angegebenen Massnahmen gelöst.

Zweckmässige weitere Verfahrensschritte sind in den Ansprüchen 2 und 3 angegeben.

Ein Ausführungsbeispiel der Erfindung wird nachstehend beschrieben.

Unterhalb eines vorgegebenen Momentanwertes der Aussentemperatur, beispielsweise unterhalb +10°C, wird die jeweils auf einen Abtauvorgang folgende Heizbetriebszeit bestimmt durch die dem Abtauvorgang vorausgegangene Heizbetriebszeit, zuzüglich dem Zeitwert, der sich aus einer mit einem positiven Verstärkungsfaktor linear vervielfachten Differenz zwischen der vorletzten und der letzten Abtauzeit ergibt.

Betrug beispielsweise die einem Abtauvorgang vorausgegangene Heizbetriebszeit 80 Minuten, die dieser Heizbetriebszeit vorausgegangene Abtauzeit 4 Minuten und die auf die Heizbetriebszeit von 80 Minuten folgende Abtauzeit 3 Minuten und wird als Verstärkungsfaktor der Wert 20 eingesetzt, so ergibt sich eine neue Heizbetriebszeit von 100 Minuten. Die neue Heizbetriebszeit ist also länger als die vorausgegangene.

Wenn jedoch, umgekehrt wie bei dem vorstehenden Beispiel, die vorletzte Abtauzeit 4 Minuten und die letzte Abtauzeit Minuten betrug, verkürzt sich die neue Heizbetriebszeit gegenüber der vorausgegangenen Heizbetriebszeit um 20 Minuten auf 60 Minuten, da in diesem Falle die Differenz zwischen der vorletzten und der letzten Abtauzeit negativ ist.

Um unter allen Umständen noch vertretbare Heizbetriebszeiten zu erhalten, in denen die Wärmepumpe wirtschaftlich arbeitet, werden diese Heizbetriebszeiten auf einen Minimalwert, beispielsweise 40 Minuten und einen Maximalwert, beispielsweise 240 Minuten begrenzt.

Oberhalb des vorgegebenen Momentwertes der Aussentemperatur von zum Beispiel 10^{o}e, wird ein Abtauvorgang nur eingeleitet, wenn das Verhältnis Laufzeit der Wärmepumpe grösser einem festgelegten Wert ist, da bei umgekehrtem Verhältnis die Wärmepumpe auf Grund der hohen Aussentemperatur während der Stillstandzeit von alleine abtaut.

Liegt die Aussentemperatur oberhalb des vorgegebenen Momentanwertes von wiederum beispielsweise 10°C, so wird ein Abtauvorgang nur eingeleitet, wenn die Laufzeit der Wärmepumpe um den festgelegten Wert von beispielsweise 2 grösser war als die Standzeit.

Mit den Daten
Aussentemperatur = 10,5°C
Laufzeit der Wärmepumpe infolge Heizbedarfs
= 200 Minuten

Standzeit der Wärmepumpe mangels Heizbedarfs = 50 Minuten ergibt sich ein Verhältnis von 4:1 zwischen Laufzeit und Standzeit der Wärmepumpe. Nach Ablauf der Heizbetriebszeit muss also abgetaut werden.

Abgetaut wird jedoch nur solange, wie eine auf dem Verdampfer befindliche Eisschicht die Wärmezufuhr zum Innern des Verdampfers so weit

mindert, dass der Druck oder die Temperatur des Kältemittels im Verdampfer unter einem vorbestimmten Momentanwert liegen. Sobald der vorbestimmte, vom verwendeten Kältemittel abhängige Momentanwert erreicht ist, wird auf Heizbetrieb umgeschaltet.

Als zweckmässige Verfahrensmassnahme hat es sich erwiesen, den Abtauvorgang schon vor Erreichen des vorbestimmten Momentanwertes des Druckes oder der Temperatur des Kältemittels im Verdampfer abzubrechen und auf die minimale Heizzeit umzuschalten, wenn die Temperatur eines vom Verflüssiger der Wärmepumpe aufzuheizenden Wärmeträgers einer Heizungsanlage auf einen festgesetzten Wert, zum Beispiel 15°C, abgesunken ist. Mit diesem Verfahrensschritt wird wirksam ein Einfrieren der Wärmepumpe, das heisst ein Absinken der Zustandsgrössen Druck und Temperatur des Kältemittels unter zulässige Werte, verhindert.

Um zu vermeiden, dass der Druck oder die Temperatur des Kältemittels im Verdampfer unter unzulässige Werte absinkt, besteht eine weitere zweckmässige Verfahrensmassnahme darin, den Abtauvorgang abzubrechen und auf die minimale Heizzeit umzuschalten, wenn nach Ablauf einer festgesetzten Zeit, beispielsweise 7 Minuten der Momentanwert der Zustandsgrösse des im Verdampfer befindlichen Kältemittels nicht erreicht ist.

Wenn während eines Abtauvorganges die Energiezufuhr zur Wärmepumpe unterbrochen wird, beispielsweise durch eine vom zuständigen Elektro-Versorgungsunternehmen ausgelöste Sperre, wird nach Wiederkehr der Spannung zunächst der Heizbetrieb für beispielsweise 8 Minuten aufgenommen und sodann ein Abtauvorgang eingeleitet. Die darauf folgende Heizbetriebszeit wird dann gleichgesetzt der Heizbetriebszeit, die vor dem Spannungsausfall zu verzeichnen war.

Das beschriebene Verfahren lässt sich sinngemäss auch bei für Kühlvorgänge verwendete Kältemaschinen anwenden, wobei anstelle Heizbetrieb Kühlbetrieb und anstelle Aussentemperatur Temperatur des zu kühlenden Raumes- oder Gutes zu setzen ist.

## Patentansprüche

1. Verfahren zum Abtauen eines Verdampfers einer als Wärmepumpe arbeitenden Kältemaschine, mit den Markmalen:
a) nach jedem Heizbetrieb wird ein Abtauvorgang begonnen, dessen Ende vom Momentanwert einer Zustandsgrösse bestimmt ist.
b) auf jeden Abtauvorgang wird ein neuerlicher Heizbetrieb aufgenommen, dessen Zeitspanne bestimmt wird durch eine linear vervielfachte positive Differenz zwischen einer festzustellenden Abtauzeit und der jeweils letzten Abtauzeit,
c) unterhalb eines vorgegebenen Momentanwertes der Aussentemperatur, wird die jeweils auf einen Abtauvorgang folgende Heizbetriebszeit bestimmt durch die dem Abtauvorgang vorausgegangene Heizbetriebszeit, zuzüglich einem Zeitwert, der sich aus einer mit einem positiven Verstärkungsfaktor linear vervielfachten Differenz zwischen der vorletzten und der letzten Abtauzeit ergibt;
d) nach einem vorausgegangenen Heizbetrieb wird jeder Abtauvorgang beendet, wenn eine Zustandsgrösse des Kältemittels im Verdampfer den vorbestimmten Momentanwert erreicht;
e) oberhalb vom vorgegebenen Momentanwert der Aussentemperatur wird ein Abtauvorgang dann eingeleitet, wenn das Verhältnis Laufzeit zur Zeit des Stillstandes der Wärmepumpe grösser einem festgelegten Wert, beispielsweise 2:1, ist;
f) die Zeit des Heizbetriebes wird auf einen Minimalwert und einen Maximalwert beschränkt;
g) es wird der Abtauvorgang abgebrochen und auf die minimale Heizzeit umgeschaltet, wenn nach Ablauf einer festgesetzten Zeit, beispielsweise 7 Minuten, der vorbestimmte Momentanwert der Zustandsgrösse des im Verdampfer befindlichen Kältemittels nicht erreicht ist.

2. Verfahren nach Anspruch 1, dadurch gekennzeichnet, dass der Abtauvorgang vor Erreichen des vorbestimmten Momentanwertes der Zustandsgrösse des im Verdampfer befindlichen Kältemittels abgebrochen und auf die minimale Heizzeit umgeschaltet wird, wenn die Temperatur eines vom Verflüssiger der Wärmepumpe aufzuheizenden Wärmeträgers einer Heizungsanlage am Eintritt in die Wärmepumpe auf einen festgesetzten Wert, beispielsweise + 15°C, abgesunken ist.

3. Verfahren nach Anspruch 1 und 2, dadurch gekennzeichnet, dass nach Wiederkehr eines während eines Abtauvorganges eingetretenen Spannungsausfalles zunächst der Heizbetrieb für eine bestimmte Zeit, beispielsweise 8 Minuten aufgenommen, sodann ein Abtauvorgang eingeleitet und die darauffolgende Heizbetriebszeit gleichgesetzt wird der vor dem Spannungsausfall festgestellten Heizbetriebszeit.

## Claims

1. A method of defrosting an evaporator of a refrigerating machine which operates as a heat pump, comprising the following features:
a) after each heating operation, a defrosting process is started, the end of which is determined by the instantaneous value of a variable of state;
b) after each defrosting process a new heating operation is started, the duration of which is determined by a linearly multiplied, positive difference between a defrosting time to be established, and the last defrosting time in each case;
c) below a predetermined instantaneous value of the external temperature, the heating operation time which in each case follows a defrosting process, is determined by the heating operation time which has preceded the defrosting process plus a time value which is calculated from the difference between the last but one and the last defrosting time, linearly multiplied by a positive amplification factor;
d) after a preceding heating operation, each defrosting process is terminated when a variable of state of the refrigerating medium reaches the predetermined instantaneous value in the evaporator;
e) above the predetermined instantaneous value of the external temperature, a defrosting process is initiated if the ratio of running time to shut-down time of the heat pump exceeds a predetermined value, for example 2:1;
f) the time of the heating operation is limited by a minimum value and a maximum value;
g) the defrosting process is broken off and a switch-over takes place to the minimum heating time when, at the end of a preset time, for example seven minutes, the predetermined instantaneous value of the variable of state of the refrigerating medium contained in the evaporator has not been reached.

2. A method as claimed in Claim 1, characterised in that the defrosting process is broken off before the predetermined instantaneous value of the state variable of the refrigerating medium contained in the evaporator has been reached and a switch-over takes place to the minimum heating time, if the temperature of the heat carrier of a heating system, which is to be heated by the condenser of the heat pump, has fallen to a preset value, for example +15°C, on entering the heat pump.

3. A method as claimed in Claim 1 and 2, characterised in that after the restoration of a voltage failure which has occurred during a defrosting process, the heating operation is first commenced for a predetermined time, for example, eight minutes, whereupon a defrosting process is initiated and the subsequent heating operation time is arranged to be equal to the heating operation time determined prior to the voltage failure.

## Revendications

1. Procédé de dégivrage de l'évaporateur d'une machine frigorifique fonctionnant en pompe à chaleur, qui consiste:
a) après chaque fonctionnement en chauffage, à faire débuter un processus de dégivrage, dont la fin est déterminée par la valeur instantanée d'une variable d'état,
b) après chaque processus de dégivrage, à reprendre un nouveau fonctionnement en chauffage, dont la durée est déterminée par une différence positive, multipliée linéairement, entre une durée de dégivrage à fixer et la dernière durée de dégivrage,
c) en-dessous d'une valeur instantanée prescrite de la température extérieure, à déterminer la durée de fonctionnement en chauffage, faisant suite à un processus de dégivrage, par la durée de fonctionnement en chauffage ayant précédé le processus de dégivrage, additionnée d'une durée résultant d'une différence, multipliée linéairement par un facteur de multiplication positif, entre l'avant-dernière durée de dégivrage et la dernière durée de dégivrage,
d) après un fonctionnement précédent en chauffage, à mettre fin à tout processus de dégivrage, si une variable d'état du fluide frigorigène dans l'évaporateur atteint la valeur instantanée prescrite,
e) au-dessus de la valeur instantanée prescrite de la température extérieure, à faire commencer un processus de dégivrage si le rapport de la durée de fonctionnement à la durée d'arrêt de la pompe à chaleur est supérieur à une valeur fixée, par exemple à 2:1,
f) à limiter la durée du fonctionnement en chauffage à une valeur minimale et à une valeur maximale,
g) à interrompre le processus de dégivrage et à passer sur la durée minimale de chauffage, si, après qu'une durée fixée, par exemple de 7 minutes, s'est écoulée, la valeur instantanée prescrite de la variable d'état du fluide frigorigène n'est pas atteinte.

2. Procédé suivant la revendication 1, caractérisé en ce qu'il consiste à interrompre le processus de dégivrage avant d'atteindre la valeur instantanée prescrite de la variable d'état du fluide frigorigène se trouvant dans l'évaporateur et à passer sur la durée minimale de chauffage si la température d'un fluide caloporteur, à chauffer par le condenseur de la pompe à chaleur, d'une installation de chauffage s'est abaissée, à l'entrée de la pompe à chaleur, à une valeur fixée, par exemple à +15°C.

3. Procédé suivant la revendication 1 ou 2, caractérisé en ce qu'il consiste, après être revenu d'une chute de tension qui s'est produite pendant un processus de dégivrage, à reprendre d'abord le fonctionnement en chauffage pendant une durée déterminée, par exemple de 8 minutes, à faire débuter immédiatement ensuite un processus de dégivrage et à rendre la durée de fonctionnement en chauffage qui vient ensuite égale à la durée de fonctionnement en chauffage fixée avant la chute de tension.
